# EUROPÄISCHE PATENTSCHRIFT

(11) **EP 1 628 089 B1**
(45) Veröffentlichungstag und Bekanntmachung des Hinweises auf die Patenterteilung: **23.05.2012**
(21) Anmeldenummer: 05016144.7
(22) Anmeldetag: 26.07.2005
(51) Int. Cl.: F25B 9/14, F25D 19/00

(54) **Vorrichtung zur Kühlung einer Kryostatanordnung**
Device for cooling of a cryostat arrangement
Dispositif pour le réfrigération d'un dispositif cryostat

(30) Priorität: 30.07.2004 DE 102004037173
(43) Veröffentlichungstag der Anmeldung: 22.02.2006
(73) Patentinhaber: Bruker BioSpin AG, 8117 Fällanden (CH)
(72) Erfinder: Glémot, Agnès, 8006 Zürich (CH); Vogel, Dietrich, 8400 Winterthur (CH); Eckert, Daniel, 8184 Bachenbülach (CH)
(74) Vertreter: Kohler Schmid Möbus

(56) Entgegenhaltungen:
- EP-A- 0 937 995
- EP-A- 0 977 048
- US-A- 5 701 744

## Beschreibung

Die Erfindung betrifft eine Kühlvorrichtung zur Rückverflüssigung von kryogenen Gasen, mit einem Außenmantel, der einen Vakuumraum begrenzt, und einem darin eingebauten Kaltkopf eines Kryokühlers, der mindestens zwei Kältestufen aufweist und der zumindest teilweise von einem Strahlungsschild umgeben ist.

Möglichkeiten zur kryogenverlustfreien Kühlung eines supraleitenden Magnetsystems mit einem Kryokühler werden zum Beispiel in EP0905436, EP0905524, WO03036207, WO03036190, US5966944, US5563566, US5613367, US5782095, US2002/000283, US2003/230089 beschrieben. Eine Kühlvorrichtung gemäß dem Oberbegriff von Anspruch 1 ist aus EP 0 937 995 bekannt.

Der beispielsweise zweistufige Kaltkopf des Kryokühlers ist üblicherweise in einem separaten, unter Vakuum stehenden Hüllrohr (wie z.B. in US5613376 beschrieben) oder direkt in den Vakuumraum eines Kryostaten (wie z.B. in US5563566 beschreiben) so eingebaut, dass die erste Kältestufe des Kaltkopfs fest mit einem Strahlungsschild und die zweite Kältestufe über eine feste Wärmebrücke oder direkt mit dem Heliumbehälter, wo sich der supraleitende Magnet in flüssigem Helium befindet, thermisch leitend verbunden werden. Durch Rückkondensation des durch Wärmeeinfall von außen verdampfenden Heliums an der kalten Kontaktfläche im Heliumbehälter kann der gesamte Wärmeeinfall auf den Heliumbehälter kompensiert und ein verlustfreier Betrieb des Systems ermöglicht werden. Alternativ hierzu kann der Kaltkopf in ein Halsrohr, welches die äußere Vakuumhülle des Kryostaten mit dem Heliumbehälter verbindet und entsprechend mit Heliumgas gefüllt ist, eingefügt werden, wie es beispielsweise in der Druckschrift US2002/ 0002830A1 beschrieben wird. Die erste Kältestufe des zweistufigen Kaltkopfes ist wiederum fest leitend mit einem Strahlungsschild kontaktiert, die zweite Kältestufe hängt frei in der Helium-Atmosphäre und verflüssigt direkt verdampftes Helium.

Diese Varianten haben allerdings gewisse Nachteile: Der Aufbau und die Konstruktion des Kryostaten wird aufwändiger und komplizierter. Ferner führt der Einbau des zusätzlichen, den Kaltkopf des Kryokühlers aufnehmenden Hüllrohrs zu einem zusätzlichen Wärmeeintrag auf den Kaltkopf. Bei Verwendung eines zusätzlichen Halsrohres für den Kaltkopf kommt es durch Wärmeleitung in der Heliumgassäule und in der Rohrwand und unter Umständen durch Konvektionsströmungen im Heliumgas zu einem weiteren Wärmeeintrag auf den Heliumbehälter beziehungsweise den Kaltkopf des Kühlers. Außerdem können feste, starre oder auch flexibel ausgeführte, thermische Verbindungselemente zwischen Kaltkopf und Kryostaten Vibrationen des Kaltkopfes auf den Kryostaten übertragen. Da zudem im Regenerator der zweiten Stufe des Kaltkopfes von Kryokühlern, wie Pulsrohrkühlern oder Gifford-McMahon-Kühlern, im Temperaturbereich unter 10 K üblicherweise magnetische Regeneratormaterialien verwendet werden und der Regenerator sich unter Umständen relativ nahe am magnetischen Zentrum des NMR-Magnetsystems befindet, muss der Regenerator in der Regel abgeschirmt werden, so dass das Magnetfeld am Ort der NMR-Probe nicht gestört wird und umgekehrt die Funktion des Regenerators nicht beeinträchtigt wird. Schließlich stellt sich bei Ausfall des Kryokühlers ein instabiler Zustand ein, wobei sich vor allem die Temperaturen von Kryostat-Komponenten, wie z.B. dem Strahlungsschild, bis zu einem neuen Gleichgewichtszustand dauernd ändern. In einem Magnetsystem für hochauflösende Kernresonanzspektroskopie (NMR) kann das dazu führen, dass NMR-Messungen nicht mehr möglich werden, da sich der Shimzustand des Magneten fortlaufend ändert, oder dass im schlimmsten Fall der Magnet trocken läuft und quencht.

Eine Methode, um einige dieser Nachteile zu vermeiden, und dennoch ein teilweise kryogenverlustfreies System zu realisieren, ist die Verwendung einer mit einem Kryokühler gekühlten Vorrichtung, die zur Rückverflüssigung eines einzelnen verdampften Kryogens eingesetzt werden kann. In einer bislang gebräuchlichen Kryostatanordnung für beispielsweise ein supraleitendes Magnetsystem wird der Magnet gewöhnlicherweise in einem mit flüssigem Helium von 4,2 K gefüllten Behälter eingebaut. Der He-Behälter ist in der Regel von einem abgasgekühlten Strahlungsschild und einem weiteren, mit flüssigem Stickstoff gekühlten Schild umgeben, so dass der Wärmeeintrag auf den Heliumbehälter von außen minimiert wird. Die passive Kühlung durch die verdampfenden Kryogene führt dazu, dass in gewissen Zeitabständen flüssiges Helium und Stickstoff nachgefüllt werden müssen.

In JP11257770 und JP2000283578 wird daher vorgeschlagen, in die vorhandenen Hals- oder Aufhängerohre eines Stickstoffbehälters einer Kryostatanordnung eine Wärme übertragende Vorrichtung in Gestalt eines Wärmerohrs einzuführen, das mit dem Kaltkopf eines Kryokühlers verbunden ist und verdampften Stickstoff wieder verflüssigt (siehe auch: Advances of Cryogenic Engineering, 45, 41-48). Dabei wird an den Kaltkopf des einstufigen Pulsrohrkühlers direkt der Verflüssiger angeflanscht. Dieser besteht aus einem dünnen Rohr, in welchem der Stickstoffdampf nach oben steigt, an einer mit dem Kaltkopf kontaktierten kalten Fläche verflüssigt wird und dann an der Rohrwand entlang nach unten läuft. Dieses sehr dünne, im oberen Teil noch von einer Vakuumhülle umgebene Rohr kann direkt in ein Stickstoff-Halsrohr oder ―Aufhängerohr eingeschoben werden und verhindert damit ein Abdampfen des Stickstoffs bzw. reduziert die Stickstoffverluste. Die Heliumverluste sind davon jedoch nicht betroffen, da lediglich der Stickstoff wieder verflüssigt wird.

In ähnlicher Weise wurde auch die Rückverflüssigung von Helium für sich alleine in einem Aufbewahrungsbehälter für Helium mit dem zweistufigen Kaltkopf eines Kryokühlers schon durchgeführt.

In beiden Fällen (Stickstoff- oder Helium-Verflüssiger) befindet sich der Kaltkopf des Kryokühlers in einem Außenmantel, der einen Vakuumraum begrenzt. Bei Verwendung von mehrstufigen Kryokühlern ist es üblich, dass Teile des Kaltkopfes von einem Strahlungsschild umgeben sind, der mit einer (aber nicht der kältesten) Kältestufe kontaktiert ist, so dass der Kaltkopf im Bereich tiefer Temperaturen gut gegen Wärmestrahlung isoliert ist.

Wie schon oben erwähnt, weisen diverse konventionelle Kryostatanordnungen, wie sie speziell bei Magnetsystemen für hochauflösende Kernresonanzspektroskopie (NMR) zum Einsatz kommen, allerdings nicht nur ein Kryogen auf: neben einem mit flüssigem Helium gefüllten und den Magneten enthaltenden Behälter existiert zum Beispiel zusätzlich ein mit flüssigem Stickstoff gekühlter Strahlungsschild. Somit müsste man sowohl einen eigenen Helium-Verflüssiger als auch einen eigenen Stickstoff-Verflüssiger verwenden, wenn gleichzeitig die Verluste an Helium und Stickstoff reduziert werden sollen bzw. ein verlustfreier Betrieb erreicht werden soll. Dies würde einen erheblichen zusätzlichen apparativen Aufwand und höhere Investitions- und Betriebskosten bedeuten.

Aufgabe der vorliegenden Erfindung ist es daher, eine Kühlvorrichtung bereitzustellen, mit der eine bestehende Kryostatanordnung, die mindestens zwei kryogene Flüssigkeiten enthält, insbesondere eine Kryostatanordnung, die eine supraleitende Magnetanordnung umfasst, ohne großen apparativen Aufwand und ohne zusätzliche Nachteile so nachgerüstet werden kann, dass nach außen keine oder zumindest nur geringere Verluste von einigen oder allen vorhandenen kryogenen Flüssigkeiten als üblich auftreten.

Ausgehend vom Stand der Technik wird diese Aufgabe erfindungsgemäß durch die Merkmale von Anspruch 1 gelöst.

Eine derartige Kühlvorrichtung bietet die folgenden Vorteile: Es lassen sich bestehende Kryostatanordnungen, und im Speziellen solche, die supraleitende Magnete enthalten, ohne (oder mit nur geringen) Anpassungen so nachrüsten, dass auch bei Verwendung mehrerer Kryogene mit einem geringen apparativen Aufwand ein kryogenverlustfreier Betrieb möglich wird. Es ist keine Neukonstruktion des Kryostaten notwendig. Der durch die Vorrichtung entstehende zusätzliche Wärmeeintrag in den Kryostaten ist bei geeigneter Konstruktion bescheiden und relativ genau voraussagbar. Die Wärme übertragenden Vorrichtungen, in denen die Verflüssigung der Kryogene stattfindet, sind so gestaltet, dass sie berührungslos in die Hals- oder Aufhängerohre der Kryostatanordnung eingeführt werden können. Das abdampfende Gas wird thermodynamisch effizient verflüssigt, da der Dampf nicht überhitzt wird und somit nicht erst wieder auf Verflüssigungstemperatur heruntergekühlt werden muss. Der Kaltkopf des Kryokühlers ist so weit vom magnetischen Zentrum einer in dem Kryostaten eingebauten supraleitenden Magnetanordnung entfernt, dass sich Störungen durch das magnetische Regeneratormaterial auf die Magnetanordnung viel weniger stark bemerkbar machen als wenn der Kaltkopf direkt in den Kryostaten integriert werden würde. Umgekehrt wird auch die Funktion des Kryokühlers durch das Magnetfeld der Magnetanordnung weniger beeinträchtigt. Fällt der Kryokühler aus oder muss er wegen Wartungsarbeiten ausgeschaltet werden, so erfüllt die Kryostatanordnung, wenn sie z.B. zur Kühlung einer supraleitenden Magnetanordnung verwendet wird, immer noch ihren Zweck, was eine hohe Betriebssicherheit gewährleistet. Zudem kann der Nutzer frei über die Betriebsweise (konventionell oder kryogenverlustfrei) bestimmen.

In einer besonders bevorzugten Ausführungsform der erfindungsgemäßen Kühlvorrichtung weist zumindest eine der Wärme übertragenden Vorrichtungen einen Hohlraum auf, der mit einer offenen Leitung, insbesondere einer Rohrleitung, verbunden ist. Durch die Leitung wird das aus dem Flüssigkeitstank des Kryostaten verdampfte Kryogen in den Hohlraum an der Kältestufe geführt, wo es verflüssigt wird. Das Kondensat fließt anschließend durch die Rohrleitung wiederum in den Flüssigkeitstank des Kryostaten zurück. In der Funktionsweise entspricht die Wärme übertragende Vorrichtung in dieser Form den aus der Wärmetechnik bekannten Wärmerohren.

In einer weiteren bevorzugten Ausführungsform der Erfindung weist zumindest eine der Wärme übertragenden Vorrichtungen eine metallische, die Wärme sehr gut leitenden Verbindung auf, an deren Ende aus dem Flüssigkeitstank des Kryostaten verdampftes Kryogen verflüssigt wird und anschließend wieder in das Flüssigkeitsbad des Flüssigkeitstanks des Kryostaten zurückfließt. Diese Verbindung wird am anderen Ende an eine Kältestufe des Kaltkopfes des Kryokühlers angeflanscht. Es sind beliebige Kombinationen der Wärme übertragenden Vorrichtungen möglich. So kann beispielsweise an die erste Kältestufe eines zweistufigen Kaltkopfes eine metallische die Wärme sehr gut leitende Verbindung angeflanscht werden, während die zweite Kältestufe mit einer Rohrleitung verbunden ist.

Insbesondere für hochauflösende NMR-Verfahren ist es vorteilhaft, wenn der Kryokühler ein Pulsrohrkühler ist, da Pulsrohrkühler besonders vibrationsarm betrieben werden können. Pulsrohrkühler sind ferner auch sehr betriebsicher und wartungsarm.

Jedoch ist der Betrieb der Kühlvorrichtung auch sehr gut mit einem Gifford-McMahon-Kühler möglich. Ein Nachteil dieses Kryokühlers im Vergleich zu einem Pulsrohrkühler sind die größeren Vibrationen. Dieser Nachteil kommt dann nicht zum Tragen, wenn zwischen Kryokühler und Kryostatanordnung weiche Abdichtelemente verwendet werden, wie weiter unten beschrieben.

Besonders vorteilhaft ist es, wenn mindestens eine beidseitig offene Verbindungsleitung vorgesehen ist, über die der Kaltkopf des Kryokühlers mit mindestens einem Hals- oder Aufhängerohr des Flüssigkeitstanks mit dem tiefstsiedenden Kryogen, in die keine Wärme übertragende Vorrichtung eingeführt wird, verbunden werden kann, wobei die Leitung mit mindestens zwei Kältestufen des Kaltkopfes und unter Umständen auch mit einem Regeneratorrohr oberhalb der kältesten Kältestufe thermisch kontaktiert ist, und wobei die Leitung nach thermischen Kontakt mit der kältesten Kältestufe in den am Kaltkopf montierten Hohlraum mündet oder entlang der metallischen Verbindung in den Flüssigkeitstank geführt wird. Das sich in der Leitung befindende Gas wird am Kaltkopf des Kryokühlers abgekühlt und an der kältesten Kältestufe verflüssigt, so dass sich aufgrund des resultierenden Sogs eine Strömung in der Leitung durch die Hals- oder Aufhängerohre hin zur Kühlvorrichtung ausbildet. Die Gasströmung bewirkt, dass die Hals- oder Aufhängerohre durch das sich erwärmende Gas gekühlt werden und dadurch im Idealfall der Wärmeeintrag über die Hals- oder Aufhängerohre komplett kompensiert wird. Durch diese Umlaufströmung zur Kühlung von Hals- bzw. Aufhängerohren kann der Wärmeeintrag auf den Kryostaten weiter reduziert werden.

Bei einer Weiterbildung dieser Ausführungsform ist in der Verbindungsleitung zwischen den Hals- oder Aufhängerohren und dem Kaltkopf ein Ventil und/oder eine Pumpe zur Regelung des Gasflusses vorgesehen. Hierdurch kann bei Bedarf der Gasstrom gedrosselt oder der optimale Gasfluss eingeregelt werden, wenn z. B. die Sogwirkung am Kaltkopf so groß ist, dass der Gasstrom größer wird als es für die optimale Kühlung der Aufhänge- oder Halsrohre ausreichend wäre.

Besonders vorteilhaft ist es, wenn an der kältesten Kältestufe des Kaltkopfes Helium bei einer Temperatur von 4,2 K oder bei tieferer Temperatur verflüssigt werden kann, da sich hierdurch eine Vielzahl an Einsatzmöglichkeiten im Tiefsttemperaturbereich bietet. Somit können der Helium-Verlust und die Nachfüllvorgänge reduziert werden bzw. kann bei genügend großer Kälteleistung des Kryokühlers ein verlustfreier Betrieb erreicht werden.

Ein weiterer vorteilhafter Aspekt beinhaltet, dass an einer Kältestufe des Kaltkopfes des Kryokühlers flüssiger Stickstoff bei 77 K oder bei einer tieferen Temperatur erzeugt werden kann. Durch die Verwendung der Wärme übertragenden Vorrichtungen in einer Kryostatanordnung mit einem Behälter mit flüssigem Stickstoff können daher die Stickstoffverluste reduziert oder bei genügend großer Kälteleistung des Kryokühlers ein verlustfreier Betrieb erreicht werden.

In einer vorteilhaften Ausführungsform wird eine Kältestufe des Kaltkopfes, welche nicht die kälteste ist, mit dem den Kaltkopf zumindest teilweise umgebenden Strahlungsschild thermisch leitend verbunden. Auf diese Weise wird der Wärmeeintrag durch Strahlung auf die kälteren Komponenten des Kaltkopfes wesentlich reduziert.

Außerdem ist es von Vorteil, wenn die Wärme übertragende Vorrichtung zumindest teilweise innerhalb des Außenmantels der Kühlvorrichtung, also innerhalb des Vakuumraums, zu liegen kommt. Dies ist insbesondere für den Teil der Wärme übertragenden Vorrichtung relevant, der mit dem Kaltkopf des Kryokühlers verbunden ist. Somit ist dieser Teil der Wärme übertragenden Vorrichtung nach außen gegen Wärmeleitung sehr gut isoliert.

Des Weiteren ist es besonders vorteilhaft, wenn die Wärme übertragende Vorrichtung im Bereich außerhalb des Außenmantels zumindest teilweise von einem ersten Rohr umgeben ist. Dieses Rohr dient der Wärmeisolation der Wärme übertragenden Vorrichtung. Es kann, muss aber nicht über seine ganze Länge denselben Durchmesser aufweisen. So kann es zum Beispiel konstruktionsbedingt günstiger sein, für einen Teil des Rohres den kleinstmöglichen, für den Rest aber einen größeren Durchmesser zu wählen.

In einer bevorzugten Ausführungsform ist dabei das die Wärme übertragende Vorrichtung umgebende erste Rohr an einem Ende offen und dort mit dem Vakuumraum des Außenmantels verbunden ist, während es am anderen Ende gasdicht mit der Rohrleitung oder der metallischen Verbindung der Wärme übertragenden Vorrichtung verbunden ist. Wird bei dieser Ausführungsform der Vakuumraum der Kühlvorrichtung evakuiert, so steht auch der vom ersten Rohr umgebene Teil der Wärme übertragenden Vorrichtung unter Vakuum. Die Wärme übertragende Vorrichtung ist dann in diesem Bereich sehr gut nach außen gegen Wärmeleitung isoliert.

Bei einer anderen vorteilhaften Ausführungsform ist das die Wärme übertragende Vorrichtung umgebende erste Rohr an beiden Enden gasdicht mit der Rohrleitung oder der metallischen Verbindung der Wärme übertragenden Vorrichtung verbunden und über einen separaten Anschluss zur Evakuierung versehen. Der Innenraum des Rohres kann hierdurch evakuiert und der vom Rohr umgebene Teil der Wärme übertragenden Vorrichtung sehr gut nach außen gegen Wärmeleitung isoliert werden.

Besonders günstig ist es, wenn die Rohrleitung oder die metallische Verbindung der Wärme übertragenden Vorrichtung zumindest teilweise von einem weiteren, zweiten Rohr umgeben ist, welches mit dem Strahlungsschild thermisch leitend verbunden ist. Dieses Rohr ist innerhalb des ersten Rohres angeordnet, welches - wie eben beschreiben - der Vakuumisolierung dient. Auf diese Weise ist der vom zweiten Rohr umgebene Teil der Wärme übertragenden Vorrichtung sehr gut nach außen gegen Wärmestrahlung isoliert.

Besonders vorteilhaft ist es, wenn die eben beschriebenen, die Wärme übertragende Vorrichtung umgebenden Rohre zumindest abschnittsweise flexibel, insbesondere als Balg, ausgeführt sind.

Zudem erweist es sich als sehr günstig, wenn auch die Wärme übertragende Vorrichtung zumindest abschnittsweise flexibel, insbesondere als Balg oder in Form von zu Litzen verflochtenen Drähten, ausgeführt ist. Somit kann eine Ausführungsform der erfindungsgemäßen Kühlvorrichtung realisiert werden, bei der die Wärme übertragende Vorrichtung mitsamt den sie umgebenden Rohren flexibel ist, was deren Einbau in die Hals- oder Aufhängerohre einer Kryostatanordnung wesentlich erleichtern kann.

In diesem Zusammenhang ist es ferner vorteilhaft, wenn sich die Wärme übertragende Vorrichtung und die sie umgebenden Rohre an mindestens einer Stelle mittels einer gasdichten Kupplung miteinander verbinden und voneinander trennen lassen. Die Kupplung ist so aufgebaut, dass die Funktionalität der Wärme übertragenden Vorrichtung mitsamt den sie umgebenden Rohren nicht beeinträchtigt wird. Hierdurch wird das Anbringen der Kühlvorrichtung an einer Kryostatanordnung wesentlich erleichtert.

In einer weiteren Ausführungsform der Erfindung ist es vorgesehen, dass die Kühlvorrichtung am Kryostaten zur Aufbewahrung kryogener Flüssigkeiten gasdicht befestigt werden kann. Dies kann entweder an den Hals- oder Aufhängerohren oder am Außenmantel der Kryostatanordnung ausgeführt sein.

Alternativ und bevorzugt kann die Kühlvorrichtung außerhalb des Kryostaten, z.B. an der Raumdecke oder an einem separaten Ständer, befestigt werden. Auf der Kryostatanordnung lastet dann nicht noch das Gewicht der Kühlvorrichtung. Dies erhöht unter Umständen die mechanische Stabilität der Kryostatanordnung.

In diesem Zusammenhang ist es besonders vorteilhaft, wenn zur Abdichtung zwischen Kühlvorrichtung und Kryostat ein weiches, Vibrationen nicht übertragendes Verbindungselement vorgesehen ist. Auf diese Weise wird gewährleistet, dass - besonders für hochauflösende NMR-Verfahren - keine störenden beziehungsweise nur wenige Schwingungen der Kühlvorrichtung auf die Kryostatanordnung übertragen werden.

Weiterhin ist es möglich, an den Kältestufen des Kaltkopfes des Kryokühlers elektrische Heizungen anzubringen. Bei einer Überschussleistung können die Heizungen so eingeregelt werden, dass der Kryokühler genau den Wärmeeinfall auf die verschiedenen Behälter der Kryostatanordnung kompensiert.

Die Vorteile der erfindungsgemäßen Kühlvorrichtung kommen besonders gut zur Geltung, wenn sie Teil einer Kryostatanordnung ist.

Besonders vorteilhaft ist es, wenn die Kühlvorrichtung zur Kühlung einer supraleitenden Magnetanordnung dient, insbesondere wenn die supraleitende Magnetanordnung Teil einer Apparatur zur Kernspinresonanz, insbesondere Magnetic Resonance Imaging (MRI) oder Magnetresonanzspektroskopie (NMR) ist.

Schließlich ist es möglich, dass in einer mit der erfindungsgemäßen Kühlvorrichtung versehenen Kryostatanordnung über ein Hals- oder Aufhängerohr mindestens eines Flüssigkeitstanks eine elektrische Heizung in den Flüssigkeitstank eingeführt werden kann. Bei einer Überschussleistung des in der Kühlvorrichtung integrierten Kaltkopfes des Kryokühlers kann somit der Druck in den Flüssigkeitsbehältern über dem Umgebungsdruck und konstant gehalten werden. Es ist jedoch auch vorstellbar, dass die Leistung des Kryokühlers über seine Betriebsfrequenz und/ oder die Füllmenge an Arbeitsgas im Kryokühler geregelt wird.

Weitere Vorteile der Erfindung ergeben sich aus der Beschreibung und den Zeichnungen. Ebenso können die vorstehend genannten und die weiter aufgeführten Merkmale je für sich oder zu mehreren in beliebigen Kombinationen Verwendung finden. Die gezeigten und beschriebenen Ausführungsformen sind nicht als abschließende Aufzählung zu verstehen, sondern haben vielmehr beispielhaften Charakter für die Schilderung der Erfindung.

Es zeigen:
- Fig. 1: eine Kryostatanordnung mit zwei Flüssigkeitstanks für kryogene Flüssigkeiten;
- Fig. 2a: eine erfindungsgemäße Kühlvorrichtung mit Wärme übertragenden Vorrichtungen, die einen Hohlraum aufweisen;
- Fig. 2b: eine erfindungsgemäße Kühlvorrichtung mit Wärme übertragenden Vorrichtungen, die eine metallische, die Wärme sehr gut leitende Verbindung aufweisen;
- Fig. 3: eine in einen Kryostaten eingebaute Kühlvorrichtung gemäß Fig. 2a;
- Fig. 4: eine in einen Kryostaten eingebaute Kühlvorrichtung gemäß der vorliegenden Erfindung mit einer Verbindungsleitung, die den Kaltkopf des Kryokühlers mit einem Aufhängerohre eines Flüssigkeitstanks verbindet;
- Fig. 5a: eine am Kryostaten befestigte Kühlvorrichtung (nicht erfindungsgemäß)
- Fig. 5b: eine an der Raumdecke befestigte Kühlvorrichtung gemäß der vorliegenden Erfindung; und
- Fig. 5c: eine an einem Ständer befestigte Kühlvorrichtung gemäß der vorliegenden Erfindung

**Fig. 1** zeigt eine schematische Darstellung eines Kryostaten **1** mit einer Magnetanordnung **5**, wie er üblicher weise für MR-Anwendungen zum Einsatz kommt. Der Kryostat **1** umfasst einen mit Helium gefüllten Flüssigkeitstank **2a**, der an Aufhängerohren **3a** mit einem Außenmantel **4** des Kryostaten 1 verbunden ist, und in dem eine Magnetanordnung 5 angeordnet ist. Um den Flüssigkeitstank 2a ist ein weiterer Flüssigkeitstank **2b** angeordnet, der Stickstoff enthält und an den Aufhängerohren **3b** mit dem Außenmantel 4 des Kryostaten 1 verbunden ist. Der Flüssigkeitstank 2b mit Stickstoff ist thermisch mit den Aufhängerohren 3a kontaktiert. Zwischen den beiden Flüssigkeitstanks 2a, 2b ist ein abgasgekühlter Strahlungsschild 6 angeordnet, der wiederum mit den Aufhängerohren 3a thermisch kontaktiert ist.

**Fig. 2a** zeigt eine Ausführungsform einer erfindungsgemäßen Kühlvorrichtung **7**. Die Kühlvorrichtung umfasst einen Außenmantel **8**, der einen Vakuumraum **9** begrenzt, und einen darin eingebauten Kaltkopf **10** eines Kryokühlers, der mindestens zwei Kältestufen **11, 12** aufweist und der zumindest teilweise von einem Strahlungsschild **13** umgeben ist. Die Kältestufen 11, 12 des Kaltkopfes 10 sind jeweils mit einer Wärme übertragenden Vorrichtung **14a, 14b** thermisch leitend verbunden. Die Wärme übertragenden Vorrichtungen 14a, 14b weisen jeweils einen Hohlraum **15a, 15b** auf, wobei die Hohlräume 15a, 15b mit jeweils einer Rohrleitung **16a, 16b** verbunden sind.

**Fig. 2b** zeigt eine alternative Ausführungsform der erfindungsgemäßen Kühlvorrichtung 7, bei der die Wärme übertragenden Vorrichtungen 14a, 14b Verbindungen **17a, 17b** aufweisen, welche Wärme sehr gut leiten können. Diese Verbindungen können beispielsweise in Form von Kaltfingern, die im Allgemeinen als Metallstäbe vorliegen, ausgeführt sein. Ein solcher Metallstab sollte eine größtmögliche Querschnittsfläche aufweisen, so dass die Temperaturdifferenz über den Stab möglichst klein bleibt.

Die Rohrleitungen 16a, 16b können in die Aufhängerohre 3a, 3b von den Flüssigkeitstanks 2a, 2b eines Kryostaten 1 eingeführt werden. **Fig. 3** zeigt eine erfindungsgemäße Kühlvorrichtung 7 im eingebauten Zustand. Die Rohrleitungen 16a, 16b befinden sich hier im Kryogendampf oberhalb der Flüssigkeitsoberfläche der in den Flüssigkeitstanks 2a, 2b befindlichen Kryogene **18a, 18b**. Wie in Fig. 2a, 2b und 3 gezeigt, sind die Wärme übertragenden Vorrichtungen 14a, 14b jeweils mit einer Kältestufe 11, 12 des Kryokühlers thermisch leitend verbunden. Die aus den Flüssigkeitstanks 2a, 2b des Kryostaten 1 verdampften Kryogene 18a, 18b werden durch die Rohrleitungen 16a, 16b in den Hohlraum 15a, 15b an der jeweiligen Kältestufe 12, 11 geleitet, wo die Kryogene 18a, 18b kondensieren und somit verflüssigt werden, um anschließend durch die Rohrleitungen 16a, 16b wieder in die Flüssigkeitstanks 2a, 2b des Kryostaten 1 zurückzufließen. Alternativ kann der Heliumdampf auch am Ende einer metallischen, die Wärme sehr gut leitenden Verbindung 17a, 17b, die mit dem Kaltkopf 10 kontaktiert ist, verflüssigt werden, wie in Fig. 2b gezeigt.

Dabei wird das bei höherer Temperatur siedende Kryogen 18b aus dem Flüssigkeitstank 2b an der ersten Kältestufe 11 des Kaltkopfes 10 verflüssigt, während die Verflüssigung des bei niedrigerer Temperatur siedenden Kryogens 18a an der zweiten, kälteren Kältestufe 12 des Kaltkopfes 10 stattfindet. Die Erfindung umfasst darüber hinaus auch Kühlvorrichtungen mit einem mehrstufigen Kaltkopf 10, so dass prinzipiell eine beliebige Anzahl an Kryogenen, entsprechend der Anzahl der Kältestufen des Kaltkopfes 10, verflüssigt werden kann.

Um die Wärme übertragenden Vorrichtungen 14a, 14b gegenüber Wärmeeinfall zu isolieren, sind diese von einem ersten Rohr **19a, 19b** umgeben, welches mit dem Vakuumraum 9 des Außenmantels 8 der Kühlvorrichtung 7 verbunden und zusammen mit dem Vakuumraum 9 evakuierbar ist (s. Fig. 2a, 2b). Zur Verbesserung der Wärmeisolation gegen von außen eindringende Wärmestrahlung ist innerhalb des ersten Rohres 19a ein zweites Rohr **20** angeordnet, welches mit dem Strahlungsschild 13 thermisch leitend verbunden ist. Der Durchmesser des ersten Rohres 19b ist in Fig. 2a, 2b und Fig. 3 nicht über die ganze Länge gleich. Es kann notwenig sein, dass das Rohr am geschlossenen Ende auf einen kleineren Durchmesser reduziert wird, damit es in das Aufhängerohr 3b des Flüssigkeitstanks 2b berührungslos eingeschoben werden kann. Um die Verbindung zwischen dem ersten Rohr 19b und dem Außenmantel 8 der Kühlvorrichtung 7 flexibel zu gestalten, ist diese als Balg ausgeführt. Zwischen dem ersten Rohr 19a und dem Außenmantel 8 und in einem Abschnitt des zweiten Rohrs 20 kann auch jeweils ein Balg eingefügt werden. Mit flexiblen Verbindungselementen **21a, 21b** (wie zu Litzen verflochtener Draht) kann die in Fig. 2b gezeigte metallische Verbindung 17a, 17b beweglich gestaltet werden. Bei einer Überschussleistung des Kryokühlers können zusätzliche Heizungen (nicht gezeigt) an den Kältestufen 11, 12 des Kaltkopfes 10 des Kryokühlers angebracht werden. Alternativ oder ergänzend dazu kann, bei einer Überschussleistung des Kryokühlers, der Druck in den Flüssigkeitstanks 2a, 2b für die Kryogene 18a, 18b mit Heizungen **22a, 22b** in den Flüssigkeitstanks 2a, 2b, die beispielsweise über noch freie Hals- oder Aufhängerohre **3c, 3d** eingeführt werden, konstant gehalten werden.

**Fig. 4** zeigt eine vorteilhafte Variante der erfindungsgemäßen Kühlvorrichtung, bei der ein freies Hals- oder Aufhängerohr 3c des Kryostaten 1 über eine beidseitig offene Leitung **23** nach Wärmekontakt mit den Kältestufen 11, 12 des Kaltkopfes 10 mit dem Hohlraum 15a und somit auch mit dem Flüssigkeitstank 2a verbunden ist. Eine derartige Verbindung lässt sich auch mit mehreren freien Hals- oder Aufhängerohr 3c realisieren. Die von den Aufhängerohren 3c kommenden Leitungen werden dann zunächst in einer einzigen Leitung 23 gefasst. Diese Leitung 23 wird dann durch den Außenmantel 8 der Kühlvorrichtung 7, die den Kaltkopf 10 enthält, geführt und mittels der Wärmeübertrager 24b, 24a mit mindestens zwei Kältestufen 11, 12 des Kaltkopfes10 und unter Umständen auch mit einem Regeneratorrohr **25** oberhalb der kältesten Kältestufe 12, z. B. durch Umwicklung des Regeneratorrohres 25, thermisch kontaktiert. Nach Kontakt mit der kältesten Kältestufe 12 mündet die Leitung 23 in den am Kaltkopf 10 montierten Hohlraum 15a oder wird entlang der metallischen Verbindung 17a in den Flüssigkeitstank 2a für das Kryogen 18a (Helium) geführt. Das sich in der Leitung 23 befindende Gas wird am Kaltkopf 10 abgekühlt und an der kältesten Kältestufe 12 verflüssigt, so dass sich aufgrund des resultierenden Sogs eine Strömung in der Leitung 23 durch das Aufhängerohr 3c hin zur Kühlvorrichtung 7 ausbildet. Die Gasströmung bewirkt, dass das Aufhängerohr 3c durch das sich erwärmende Gas gekühlt wird und somit im Idealfall der Wärmeeintrag über das Aufhängerohr 3c komplett kompensiert, zumindest aber reduziert wird. Insgesamt nimmt die Leistung des Kryokühlers durch die zusätzlich Belastung zwar geringfügig ab, der Gewinn auf Grund des geringeren Wärmeeinfalls ist jedoch größer als der Verlust an Kälteleistung. Gerade für Systeme mit massiveren Hals- oder Aufhängerohren 3c kann so unter Umständen ein leistungsschwächerer Kryokühler verwendet werden. Es ist vorstellbar, die die Wärme übertragenden Vorrichtungen 14a, 14b (Wärmerohre bzw. Kaltfinger) zwei- oder mehrteilig zu gestalten, wodurch sie sich mittels gasdichten Kupplungen (nicht gezeigt) trennen lassen können. So wird ein einfacherer Ein- und Ausbau möglich. Um den Gasfluss durch die Leitung 23 zu regeln und dadurch einen optimalen Gasfluss zu erreichen, ist in der Leitung 23 ein Ventil **26** und eine Pumpe **27** vorgesehen. Prinzipiell ist es jedoch ausreichend, die Leitung 23 lediglich mit einer derartigen Vorrichtung (Ventil 26 oder Pumpe 27) auszustatten oder ganz ohne derartige Vorrichtungen zu belassen. Bei der in Fig. 4 vorgestellten Ausführungsform sind, wie auch bei der Ausführungsform gemäß Fig. 3, Heizungen 22a, 22b in den Flüssigkeitstank 2a, 2b vorgesehen. Aus Gründen der Übersichtlichkeit wurden in Fig. 4 jedoch die Anschlüsse nicht eingezeichnet.

Der Vakuumbehälter, in dem sich der Kaltkopf 10 des Kryokühlers befindet, ist erfindungsgemäß extern, z. B an der Raumdecke 28 (Fig. 56) oder an einem separaten Ständer 29 (Fig. 5c), befestigt. Ein nicht erfindungsgemäßes Beispiel zeigt Fig. 5a, in der Außenmantel 4 des Kryostaten befestigt ist. Bei Befestigung am Kryostaten 1 muss eine Dichtung **30** vorgesehen werden. Zwischen dem Vakuumraum 9 und dem Außenmantel 4 des Kryostaten 1 werden bei externer Aufhängung nur noch weiche Abdichtelemente **31a, 31 b** eingesetzt. Dies hat zur Folge, dass Vibrationen des Kryokühlers nicht oder nur sehr abgeschwächt auf den Kryostaten 1 übertragen werden. Dies erweist sich als besonders günstig, wenn die Kühlvorrichtung 7 zur Kühlung einer Kryostatanordnung eingesetzt wird, die eine supraleitende Magnetanordnung 5 enthält, insbesondere, wenn die supraleitende Magnetanordnung 5 Teil einer Apparatur zur Kernspinresonanz, insbesondere Magnetic Resonance Imaging (MRI) oder Magnetresonanzspektroskopie (Nuclear Magentic Resonance, NMR) ist. Mit der erfindungsgemäßen Kühlvorrichtung können demnach hochauflösenden NMR-Verfahren realisiert werden.

Zusammenfassend ergibt sich eine Kühlvorrichtung, die es erlaubt, bestehende Kryostatanordnungen, und im Speziellen solche, die supraleitende Magnete enthalten, ohne (oder mit nur geringen) Anpassungen so nachrüsten, dass auch bei Verwendung mehrerer Kryogene mit einem geringen apparativen Aufwand ein kryogenverlustfreier Betrieb möglich wird.

### Bezugszeichenliste

- 1: Kryostat
- 2a, 2b: Flüssigkeitstanks
- 3a, b, c, d: Aufhängerohre
- 4: Außenmantel des Kryostaten
- 5: Magnetanordnung
- 6: Strahlungsschild des Kryostaten
- 7: Kühlvorrichtung
- 8: Außenmantel der Kühlvorrichtung
- 9: Vakuumraum
- 10: Kaltkopf
- 11: erste Kältestufe
- 12: zweite Kältestufe
- 13: Strahlungsschild der Kühlvorrichtung
- 14a, b: Wärme übertragenden Vorrichtung
- 15a, b: Hohlraum
- 16a, b: Rohrleitung
- 17a, b: Verbindung
- 18a, b: Kryogen
- 19a, b: erstes Rohr
- 20: zweites Rohr
- 21a, b: Verbindungselement
- 22 a, b: Heizung
- 23: offene Leitung
- 24a, b: Wärmeüberträger
- 25: Regeneratorrohr
- 26: Ventil
- 27: Pumpe
- 28: Raumdecke
- 29: Ständer
- 30: Dichtung
- 31a, b: Abdichtelemente

## Patentansprüche

1. Eine Kühlvorrichtung (7) zur Rückverflüssigung von kryogenen Gasen bei hochauflösenden NMR-Verfahren, mit einem Außenmantel (8), der einen Vakuumraum (9) begrenzt, und einem darin eingebauten Kaltkopf (10) eines Kryokühlers, der mindestens zwei Kältestufen (11, 12) aufweist und der zumindest teilweise von einem Strahlungsschild (13) umgeben ist,
wobei mindestens zwei Kältestufen (11, 12) des Kaltkopfes (10) für sich jeweils mit einer Wärme übertragenden Vorrichtung (14a, 14b) thermisch leitend verbunden sind, wobei die Wärme übertragenden Vorrichtungen (14a, 14b) so gestaltet sind, dass sie geeignet sind, berührungslos in jeweils ein Hals- oder Aufhängerohr (3a, 3b) eines Kryostaten (1) zur Aufbewahrung von mindestens zwei verschiedenen kryogenen Flüssigkeiten (18a, 18b) eingeführt zu werden, **dadurch gekennzeichnet, dass** Mittel vorgesehen sind, um die Kühlvorrichtung (7) extern zu befestigen, so dass Vibrationen des Kryokühlers nicht oder nur sehr abgeschwächt auf den Kryostaten (1) übertragen werden.

2. Kühlvorrichtung (7) nach Anspruch 1, **dadurch gekennzeichnet, dass** zumindest eine der Wärme übertragenden Vorrichtungen (14a, 14b) einen Hohlraum (15a, 15b) aufweist, der mit einer offenen Leitung, insbesondere einer Rohrleitung (16a, 16b), verbunden ist, die das aus einem Flüssigkeitstank (2a, 2b) des Kryostaten (1) verdampfte Kryogen (18a, 18b) in den Hohlraum an der Kältestufe leitet, wo es verflüssigt wird, um anschließend durch die Rohrleitung (16a, 16b) wiederum in den Flüssigkeitstank (2a, 2b) des Kryostaten (1) zurückzufließen.

3. Kühlvorrichtung (7) nach einem der vorhergehenden Ansprüche, **dadurch gekennzeichnet, dass** zumindest eine der Wärme übertragenden Vorrichtungen (14a, 14b) eine metallische, die Wärme sehr gut leitende Verbindung (17a, 17b) aufweist, an deren Ende aus dem Flüssigkeitstank (2a, 2b) des Kryostaten (1) verdampftes Kryogen (18a, 18b) verflüssigt wird und anschließend wieder in ein Flüssigkeitsbad des Flüssigkeitstanks (2a, 2b) des Kryostaten (1) zurückfließt.

4. Kühlvorrichtung (7) nach einem der vorhergehenden Ansprüche, **dadurch gekennzeichnet, dass** der Kryokühler ein Pulsrohrkühler ist.

5. Kühlvorrichtung (7) nach einem Ansprüche 1 bis 3, **dadurch gekennzeichnet, dass** der Kryokühler ein Gifford-McMahon-Kühler ist.

6. Kühlvorrichtung (7) nach einem der vorhergehenden Ansprüche, **dadurch gekennzeichnet, dass** mindestens eine beidseitig offene Verbindungsleitung (23) vorgesehen ist, über die der Kaltkopf (10) des Kryokühlers mit mindestens einem Hals- oder Aufhängerohr (3c) des Flüssigkeitstanks (2a) mit dem tiefstsiedenden Kryogen (18a), in das keine Wärme übertragende Vorrichtung (14a) eingeführt wird, ,verbunden werden kann,
wobei die Leitung (23) mit mindestens zwei Kältestufen (11, 12) des Kaltkopfes (10) und unter Umständen auch mit einem Regeneratorrohr (25) oberhalb der kältesten Kältestufe (12) thermisch kontaktiert ist, und wobei die Leitung (23) nach thermischen Kontakt mit der kältesten Kältestufe (12) in den am Kaltkopf (10) montierten Hohlraum (15a) mündet oder entlang der metallischen Verbindung (17a) in den Flüssigkeitstank (2a) geführt wird.

7. Kühlvorrichtung (7) nach Anspruch 6, **dadurch gekennzeichnet, dass** in der Verbindungsleitung (23) zwischen Hals- oder Aufhängerohren (3c) und Kaltkopf (10) ein Ventil (26) und / oder eine Pumpe (27) eingefügt ist.

8. Kühlvorrichtung (7) nach einem der vorhergehenden Ansprüche, **dadurch gekennzeichnet, dass** an der kältesten Kältestufe (12) des Kryokühlers Helium bei einer Temperatur von 4,2 K oder bei tieferer Temperatur verflüssigt werden kann.

9. Kühlvorrichtung (7) nach einem der vorhergehenden Ansprüche, **dadurch gekennzeichnet, dass** an einer Kältestufe (11) des Kaltkopfes (10) des Kryokühlers flüssiger Stickstoff bei 77 K oder bei einer tieferen Temperatur erzeugt werden kann.

10. Kühlvorrichtung (7) nach einem der vorhergehenden Ansprüche, **dadurch gekennzeichnet, dass** eine Käitestufe (11) des Kaltkopfes des Kryokühlers, welche nicht die kälteste ist, mit dem den Kaltkopf (10) zumindest teilweise umgebenden Strahlungsschild (13) thermisch leitend verbunden ist.

11. Kühlvorrichtung (7) nach einem der vorhergehenden Ansprüche, **dadurch gekennzeichnet, dass** die Wärme übertragende Vorrichtung (14a, 14b) zumindest teilweise innerhalb des Außenmantels (8) angeordnet ist.

12. Kühlvorrichtung (7) nach einem der vorhergehenden Ansprüche, **dadurch gekennzeichnet, dass** die Wärme übertragenden Vorrichtung (14a, 14b) im Bereich außerhalb des Außenmantels (8) zumindest teilweise von einem ersten Rohr (19a, 19b) umgeben ist.

13. Kühlvorrichtung (7) nach Anspruch 12, **dadurch gekennzeichnet, dass** das die Wärme übertragende Vorrichtung (14a, 14b) umgebende erste Rohr (19a, 19b) an einem Ende offen und dort mit dem Vakuumraum (9) des Außenmantels (8) verbunden ist, während es am anderen Ende gasdicht mit der Rohrleitung (16a, 16b) oder der metallischen Verbindung (17a, 17b) der Wärme übertragenden Vorrichtung (14a, 14b) verbunden ist.

14. Kühlvorrichtung (7) nach Anspruch 12, **dadurch gekennzeichnet, dass** das die Wärme übertragende Vorrichtung (14a, 14b) umgebende erste Rohr (19a, b) an beiden Enden gasdicht mit der Rohrleitung (16a, 16b) oder der metallischen Verbindung (17a, 17b) der Wärme übertragenden Vorrichtung (14a, 14b) verbunden ist und mit einem separaten Anschluss zur Evakuierung versehen ist.

15. Kühlvorrichtung (7) nach Anspruch 2 oder einem der vorhergehenden Ansprüche 3 bis 14, soweit auf Anspruch 2 zurückbezogen, **dadurch gekennzeichnet, dass** die Rohrleitung (16a) oder die metallische Verbindung (17a) der Wärme übertragenden Vorrichtung (14a) zumindest teilweise von einem zweiten Rohr (20) umgeben ist, welches mit dem Strahlungsschild (13) thermisch leitend verbunden ist, wobei das zweite Rohr (20) innerhalb des ersten Rohres (19a) angeordnet ist.

16. Kühlvorrichtung (7) nach einem der Ansprüche 12 bis 15, **dadurch gekennzeichnet, dass** die die Wärme übertragende Vorrichtung (14a, 14b) umgebenden Rohre (19a, 19b, 20) zumindest abschnittsweise flexibel, insbesondere als Balg, ausgeführt sind.

17. Kühlvorrichtung (7) nach Anspruch 2 oder einem der vorhergehenden Ansprüche 3 bis 16 soweit auf Anspruch 2 zurückbezogen, **dadurch gekennzeichnet, dass** die Rohrleitung (16a, 16b) oder die metallische, die Wärme sehr gut leitende Verbindung (17a, 17b) der Wärme übertragenden Vorrichtung (14a, 14b) zumindest abschnittsweise flexibel, insbesondere als Balg oder in Form von zu Litzen verflochtenen Drähten, ausgeführt ist.

18. Kühlvorrichtung (7) nach einem der Ansprüchen 12 bis 17, **dadurch gekennzeichnet, dass** sich die Wärme übertragende Vorrichtung (14a, 14b) einschließlich der sie umgebenden Rohre (19a, 19b, 20) an mindestens einer Stelle mittels einer gasdichten Kupplung verbinden und trennen lässt.

19. Kühlvorrichtung (7) nach einem der vorhergehenden Ansprüche, **dadurch gekennzeichnet, dass** die Kühlvorrichtung (7) am Kryostaten (1) zur Aufbewahrung kryogener Flüssigkeiten (18a, 18b) gasdicht befestigt werden kann.

20. Kühlvorrichtung (7) nach einem der vorhergehenden Ansprüche, **dadurch gekennzeichnet, dass** zur Abdichtung zwischen Kühlvorrichtung (7) und Kryostat (1) ein weiches, Vibrationen nicht übertragendes Verbindungselement (31 a, 31 b) vorgesehen ist.

21. Kühlvorrichtung (7) nach einem der vorhergehenden Ansprüche, **dadurch gekennzeichnet, dass** an den Kältestufen (11, 12) des Kryokühlers elektrische Heizungen angebracht werden.

22. Kryostatanordnung **gekennzeichnet durch** eine Kühlvorrichtung (7) nach einem der vorhergehenden Ansprüche.

23. Kryostatanordnung nach Anspruch 22, **gekennzeichnet durch** eine supraleitende Magnetanordnung (5), wobei die Kühlvorrichtung (7) zur Kühlung der supraleitende Magnetanordnung (5) dient.

24. Kryostatanordnung nach Anspruch 23, **dadurch gekennzeichnet, dass** die supraleitende Magnetanordnung (5) Teil einer Apparatur zur Kernspinresonanz, insbesondere Magnetic Resonance Imaging (MRI) oder Magnetresonanzspektroskopie (Nuclear Magnetic Resonance, NMR) ist.

25. Kryostatanordnung nach einem der Ansprüche 22 bis 24, **dadurch gekennzeichnet, dass** über ein Aufhänge- oder Halsrohr (3c) mindestens eines Flüssigkeitstanks (2a, 2b) eine elektrische Heizung (22a, 22b) in den Flüssigkeitstank (2a, 2b) eingeführt werden kann.

## Claims

1. A cooling device (7) for re-liquefying cryogenic gases in high-resolution nuclear magnetic resonance methods, comprising an outer jacket (8) which delimits a vacuum chamber (9) and contains a cold head (10) of a cryocooler which comprises at least two cold stages (11, 12) and is at least partially surrounded by a radiation shield (13), wherein at least two cold stages (11, 12) of the cold head (10) are separately connected in a heat-conducting manner to heat-transferring devices (14a, 14b), wherein the heat-transferring devices (14a, 14b) are each designed to be suitable for contact-free insertion into a neck or a suspension tube (3a, 3b) of a cryostat (1) for keeping at least two different cryogenic liquids (18a, 18b), **characterized in that** means for external mounting of the cooling device (7) are provided, whereby none or only little vibrations of the cryocooler are transferred to the cryostat (1).

2. Cooling device (7) according to claim 1, **characterized in that** at least one of the heat-transferring devices (14a, 14b) has a cavity (15a, 15b) which is connected to an open line, in particular a conduit (16a, 16b) which guides the cryogen (18a, 18b) evaporated from a liquid tank (2a,2b) of the cryostat (1) into the cavity on the cold stage where it is liquefied, and subsequently flows back through the conduit (16a, 16b) into the liquid tank (2a,2b) of the cryostat (1).

3. Cooling device (7) according to any one of the preceding claims, **characterized in that** at least one of the heat-transferring devices (14a, 14b) has a metallic connection (17a, 17b) with excellent heat conducting properties, at the end of which cryogen (18a, 18b) evaporated from the liquid tank (2a, 2b) of the cryostat (1) is liquefied and subsequently returned into a liquid bath of the liquid tank (2a, 2b) of the cryostat (1).

4. Cooling device (7) according to any one of the preceding claims, **characterized in that** the cryocooler is a pulse tube cooler.

5. Cooling device (7) according to any one of the claims 1 through 3, **characterized in that** the cryocooler is a Gifford-McMahon cooler.

6. Cooling device (7) according to any one of the preceding claims, **characterized by** at least one connecting line (23), which is open at both ends, via which the cold head (10) of the cryocooler can be connected to at least one neck or suspension tube (3c), into which no heat-transferring device (14a) is introduced, of the liquid tank (2a) containing the cryogen (18a) having the lowest boiling temperature, wherein the line (23) is in thermal contact with at least two cold stages (11, 12) of the cold head (10) and optionally with a regenerator tube (25) above the coldest cold stage (12), wherein the line (23) terminates in the cavity (15a) mounted on the cold head (10) or is guided along the metallic connection (17a) into the liquid tank (2a) after thermal contact with the coldest cold stage (12).

7. Cooling device (7) according to claim 6, **characterized in that** a valve (26) and/or a pump (27) is/are inserted into the connecting line (23) between the neck or suspension tubes (3c) and the cold head (10).

8. Cooling device (7) according to any one of the preceding claims, **characterized in that** helium can be liquefied at a temperature of 4.2 K or less at the coldest stage (12) of the cryocooler.

9. Cooling device (7) according to any one of the preceding claims, **characterized in that** liquid nitrogen can be generated at 77K or less at a cold stage (11) of the cold head (10) of the cryocooler.

10. Cooling device (7) according to any one of the preceding claims, **characterized in that** one cold stage (11) of the cold head of the cryocooler, which is not the coldest, is connected in a heat-conducting manner to the radiation shield (13) which at least partially surrounds the cold head (10).

11. Cooling device (7) according to any one of the preceding claims, **characterized in that** the heat-transferring device (14a, 14b) is at least partially disposed within the outer jacket (8).

12. Cooling device (7) according to any one of the preceding claims, **characterized in that** the heat-transferring device (14a, 14b) is surrounded at least partially by a first tube (19a, 19b) in the region outside of the outer jacket (8).

13. Cooling device (7) according to claim 12, **characterized in that** the first tube (19a, 19b) which surrounds the heat-transferring device (14a, 14b) is open at one end, that end being connected to the vacuum chamber (9) of the outer jacket (8) while the other end is connected in a gas-tight manner to the conduit (16a, 16b) or the metallic connection (17a, 17b) of the heat-transferring device (14a, 14b).

14. Cooling device (7) according to claim 12, **characterized in that** the first tube (19a, 19b) which surrounds the heat-transferring device (14a, 14b) is connected at both ends in a gas-tight manner to the conduit (16a, 16b) or the metallic connection (17a, 17b) of the heat-transferring device (14a, 14b) and is provided with a separate connection for evacuation.

15. Cooling device (7) according to claim 2 or any one of the preceding claims 3 through 14 as related to claim 2, **characterized in that** the conduit (16a) or the metallic connection (17a) of the heat-transferring device (14a) is at least partially surrounded by a second tube (20) which is connected in a heat-conducting manner to the radiation shield (13) wherein the second tube (20) is disposed within the first tube (19a).

16. Cooling device (7) according to any one of the claims 12 through 15, **characterized in that** the tubes (19a, 19b, 20) surrounding the heat-transferring device (14a, 14b) are flexible, at least In sections, and in particular, are designed as bellows.

17. Cooling device (7) according to claim 2 or any one of the preceding claims 3 through 16 as related to claim 2, **characterized in that** the conduit (16a, 16b) or the metallic connection (17a, 17b) with excellent heat conducting properties of the heat-transferring device (14a, 14b) is at least sectionally flexible, in particular, is designed as a bellows or in the form of wires which are plaited into strands.

18. Cooling device (7) according to any one of the claims 12 through 17, **characterized in that** heat-transferring device (14a, 14b) including the surrounding tubes (19a, 19b, 20) can be connected and disconnected at at least one point using a gas-tight coupling.

19. Cooling device (7) according to any one of the preceding claims, **characterized in that** the cooling device (7) can be mounted in a gas-tight manner to the cryostat (1) for keeping cryogenic liquids (18a, 18b).

20. Cooling device (7) according to any one of the preceding claims, **characterized in that** a soft connecting element (31a, 31b) which does not transmit vibrations is provided to seal between the cooling device (7) and the cryostat (1).

21. Cooling device (7) according to any one of the preceding claims, **characterized in that** electric heaters are mounted to the cold stages (11, 12) of the cryocooler.

22. Cryostat configuration **characterized by** a cooling device (7) according to any one of the preceding claims.

23. Cryostat configuration according to claim 22, **characterized by** a superconducting magnet arrangement (5), wherein the cooling device (7) serves to cool the superconducting magnet arrangement (5).

24. Cryostat configuration according to claim 23, **characterized in that** the superconducting magnet arrangement (5) is part of an apparatus for nuclear magnetic resonance, in particular, magnetic resonance imaging (MRI) or magnetic resonance spectroscopy (nuclear magnetic resonance NMR).

25. Cryostat configuration according to any one of the claims 22 through 24, **characterized in that** an electric heater (22a, 22b) can be inserted into the liquid tank (2a, 2b) via a suspension or neck tube (3c) of at least one liquid tank (2a, 2b).

## Revendications

1. Un dispositif de réfrigération (7) pour la recondensation de gaz cryogéniques dans les procédés de RMN à haute révolution, avec une enveloppe extérieure (8) qui limite une chambre à vide (9) et une tête froide (10), installée dans celle-ci, d'un cryoréfrigérateur qui comporte au moins deux étages de réfrigération (11, 12) et qui est entouré au moins partiellement par un écran de rayonnement (13),
au moins deux étages de réfrigération (11, 12) de la tête froide (10) étant reliés chacun de manière thermoconductrice à un dispositif transmetteur de chaleur (14a, 14b), les dispositifs transmetteurs de chaleur (14a, 14b) étant configurés de manière à être aptes à être introduits sans contact dans un tube prolongateur ou de suspension (3a, 3b) respectif d'un cryostat (1) pour la conservation d'au moins deux liquides cryogéniques différents (18a, 18b), **caractérisé en ce que** des moyens sont prévus pour fixer le dispositif de réfrigération (7) de manière externe, de façon que les vibrations du cryoréfrigérateur ne soient pas transmises au cryostat (1) ou alors seulement de manière très affaiblie.

2. Dispositif de réfrigération (7) selon la revendication 1, **caractérisé en ce qu'**au moins un des dispositifs transmetteurs de chaleur (14a, 14b) présente une cavité (15a, 15b) qui est reliée à une conduite ouverte, en particulier une canalisation (16a, 16b), qui conduit le cryogène (18a, 18b) évaporé d'un réservoir de liquide (2a, 2b) du cryostat (1) dans la cavité à l'étage de réfrigération où il se condense avant de revenir dans le réservoir de liquide (2a, 2b) à travers la canalisation (16a, 16b).

3. Dispositif de réfrigération (7) selon une des revendications précédentes, **caractérisé en ce qu'**au moins un des dispositifs transmetteurs de chaleur (14a, 14b) présente une liaison métallique (17a, 17b), très bonne conductrice de la chaleur, à l'extrémité de laquelle du cryogène (18a, 18b) évaporé du réservoir de liquide (2a, 2b) du cryostat (1) se condense et revient ensuite dans un bain de liquide du réservoir de liquide (2a, 2b) du cryostat (1).

4. Dispositif de réfrigération (7) selon une des revendications précédentes, **caractérisé en ce que** le cryoréfrigérateur est un réfrigérateur à tube pulsé.

5. Dispositif de réfrigération (7) selon une des revendications 1 à 3, **caractérisé en ce que** le cryoréfrigérateur est un réfrigérateur Gifford-McMahon.

6. Dispositif de réfrigération (7) selon une des revendications précédentes, **caractérisé en ce qu'**il est prévu au moins une conduite de raccordement (23) ouverte des deux côtés, par laquelle la tête froide (10) du cryoréfrigérateur est reliée à au moins un tube prolongateur ou de suspension (3c) du réservoir de liquide (2a) contenant le cryogène (18a) de plus bas point d'ébullition, dans lequel aucun dispositif transmetteur de chaleur (14a) n'est introduit,
la conduite (23) étant en contact thermique avec au moins deux étages de réfrigération (11, 12) de la tête froide (10) et le cas échéant aussi avec un tube régénérateur (25) au-dessus de l'étage de réfrigération le plus froid (12),
et la conduite (23) débouchant, après contact thermique avec l'étage de réfrigération le plus froid (12), dans la cavité (15a) montée sur la tête froide (10) ou étant guidée dans le réservoir de liquide (2a) le long de la liaison métallique (17a).

7. Dispositif de réfrigération (7) selon la revendication 6, **caractérisé en ce qu'**une vanne (26) et/ou une pompe (27) est/sont insérée(s) dans la conduite de raccordement (23) entre tube prolongateur ou de suspension (3c) et tête froide (10).

8. Dispositif de réfrigération (7) selon une des revendications précédentes, **caractérisé en ce que** de l'hélium à une température de 4,2 K ou à une température inférieure peut être condensé à l'étage de réfrigération (12) le plus froid du cryoréfrigérateur.

9. Dispositif de réfrigération (7) selon une des revendications précédentes, **caractérisé en ce que** de l'azote liquide à 77 K ou à une température inférieure peut être produit à un étage de réfrigération (11) de la tête froide (10) du cryoréfrigérateur.

10. Dispositif de réfrigération (7) selon une des revendications précédentes, **caractérisé en ce qu'**un étage de réfrigération (11) de la tête froide du cryoréfrigérateur qui n'est pas le plus froid est relié de manière thermoconductrice à l'écran de rayonnement (13) entourant au moins partiellement la tête froide (10).

11. Dispositif de réfrigération (7) selon une des revendications précédentes, **caractérisé en ce que** le dispositif transmetteur de chaleur (14a, 14b) est disposé au moins partiellement à l'intérieur de l'enveloppe extérieure (8).

12. Dispositif de réfrigération (7) selon une des revendications précédentes, **caractérisé en ce que** le dispositif transmetteur de chaleur (14a, 14b) est entouré au moins partiellement par un premier tube (19a, 19b) dans la zone extérieure à l'enveloppe extérieure (8).

13. Dispositif de réfrigération (7) selon la revendication 12, **caractérisé en ce que** le premier tube (19a, 19b) entourant le dispositif transmetteur de chaleur (14a, 14b) est ouvert à une extrémité et relié là à la chambre à vide (9) de l'enveloppe extérieure (8), tandis qu'à l'autre extrémité il est relié de manière étanche aux gaz à la canalisation (16a, 16b) ou à la liaison métallique (17a, 17b) du dispositif transmetteur de chaleur (14a, 14b).

14. Dispositif de réfrigération (7) selon la revendication 12, **caractérisé en ce que** le premier tube (19a, b) entourant le dispositif transmetteur de chaleur (14a, 14b) est relié aux deux extrémités de manière étanche aux gaz à la canalisation (16a, 16b) ou à la liaison métallique (17a, 17b) du dispositif transmetteur de chaleur (14a, 14b) et pourvu d'un raccord séparé permettant de faire le vide.

15. Dispositif de réfrigération (7) selon la revendication 2 ou une des revendications précédentes 3 à 14 dans la mesure où elle se réfère à la revendication 2, **caractérisé en ce que** la canalisation (16a) ou la liaison métallique (17a) du dispositif transmetteur de chaleur (14a) est entourée au moins partiellement par un deuxième tube (20) qui est relié de manière thermoconductrice à l'écran de rayonnement (13), le deuxième tube (20) étant disposé à l'intérieur du premier tube (19a).

16. Dispositif de réfrigération (7) selon une des revendications 12 à 15, **caractérisé en ce que** les tubes (19a, 19b, 20) entourant le dispositif transmetteur de chaleur (14a, 14b) sont flexibles au moins par sections, en particulier réalisés sous forme de soufflets.

17. Dispositif de réfrigération (7) selon la revendication 2 ou une des revendications précédentes 3 à 16 dans la mesure où elle se réfère à la revendication 2, **caractérisé en ce que** la canalisation (16a, 16b) ou la liaison métallique (17a, 17b), très bonne conductrice de la chaleur, du dispositif transmetteur de chaleur (14a, 14b) est flexible au moins par sections, en particulier réalisée sous forme de soufflet ou de fils tressés en torons.

18. Dispositif de réfrigération (7) selon une des revendications 12 à 17, **caractérisé en ce que** le dispositif transmetteur de chaleur (14a, 14b), y compris les tubes (19a, 19b, 20) qui l'entourent, peut être branché et débranché à au moins un endroit au moyen d'un accouplement étanche aux gaz.

19. Dispositif de réfrigération (7) selon une des revendications précédentes, **caractérisé en ce que** le dispositif de réfrigération (7) peut être fixé au cryostat (1) de manière étanche aux gaz pour la conservation de liquides cryogéniques (18a, 18b).

20. Dispositif de réfrigération (7) selon une des revendications précédentes, **caractérisé en ce qu'**un élément de raccordement souple (31a, 31b), ne transmettant pas les vibrations, est prévu pour l'étanchéité entre dispositif de réfrigération (7) et cryostat (1).

21. Dispositif de réfrigération (7) selon une des revendications précédentes, **caractérisé en ce que** des chauffages électriques sont installés sur les étages de réfrigération (11, 12) du cryoréfrigérateur.

22. Agencement de cryostat **caractérisé par** un dispositif de réfrigération (7) selon une des revendications précédentes.

23. Agencement de cryostat selon la revendication 22, **caractérisé par** un agencement d'aimants supraconducteurs (5), le dispositif de réfrigération (7) servant au refroidissement de l'agencement d'aimants supraconducteurs (5).

24. Agencement de cryostat selon la revendication 23, **caractérisé en ce que** l'agencement d'aimants supraconducteurs (5) fait partie d'un appareillage pour la résonance magnétique nucléaire, en particulier pour l'imagerie par résonance magnétique (IRM) ou la spectroscopie par résonance magnétique (RMN).

25. Agencement de cryostat selon une des revendications 22 à 24, **caractérisé en ce qu'**un chauffage électrique (22a, 22b) peut être introduit dans le réservoir de liquide (2a, 2b) par un tube de suspension ou prolongateur (3c) d'au moins un réservoir de liquide (2a, 2b).
